# EUROPÄISCHE PATENTSCHRIFT

(11) **EP 0 988 496 B1**
(45) Veröffentlichungstag und Bekanntmachung des Hinweises auf die Patenterteilung: **25.09.2002**
(21) Anmeldenummer: 98929435.0
(22) Anmeldetag: 09.06.1998
(51) Int. Cl.: F25D 21/14

(54) **KÜHLGERÄT**
REFRIGERATOR
APPAREIL REFRIGERANT

(30) Priorität: 09.06.1997 DE 19724267
(43) Veröffentlichungstag der Anmeldung: 29.03.2000
(73) Patentinhaber: BSH Bosch und Siemens Hausgeräte GmbH, 81669 München (DE)
(72) Erfinder: GOMOLL, Günter, D-89275 Elchingen (DE); LANG, Werner, D-89428 Syrgenstein (DE); GRASY, Siegfried, D-89160 Dornstadt (DE); LEPPERT, Karl-Heinz, D-89537 Giengen (DE)
(74) Vertreter: Thoma, Lorenz
(86) Internationale Anmeldenummer: EP9803462
(87) Internationale Veröffentlichungsnummer: WO98057107

(56) Entgegenhaltungen:
- EP-A- 0 156 229
- CA-A- 999 631
- US-A- 1 429 649
- US-A- 2 548 608
- US-A- 4 843 835

## Beschreibung

Die Erfindung betrifft ein Kühlgerät mit einem von einer Tür verschließbaren und von einer Innenverkleidung ausgekleideten, wärmeisolierten Kühlraum, welcher von einem zumindest an einer seiner aufrechten Wände vorgesehenen abtaubaren Verdampfer gekühlt ist, unterhalb welchem eine das bei einem Abtauvorgang anfallende Schmelzwasser sammelnde, an die Innenverkleidung mitangeformte Sammelrinne mit einer Abflußöffnung angeordnet ist, über welche das Schmelzwasser in einen zumindest abschnittsweise unter dem Kühlraum befindlichen Maschinenraum abgeführt ist, welcher zumindest an seiner Decke mit einem Wandprofil verkleidet ist.

Bei Kühlgeräten mit an der Rückwand ihres Kühlraumes vorgesehenen Verdampfer ist es bekannt, daß bei dessen Abtauvorgang anfallende Schmelzwasser anhand einer Tauwasserablaufrinne zu sammeln und einer Verdunsterschale zuzuführen, welche in einem unterhalb des Kühlraums vorgesehenen Maschinenraum in wärmeleitendem Kontakt mit einem dort angeordneten Verdichter angeordnet ist. Zur Abführung des Schmelzwassers aus der Tauwasserablaufrinne ist an deren Abflußöffnung ein die Wärmeisolation des Kühlgerätes in diesem Bereich durchdringendes Abflußrohr vorgesehen, welches in der Verdunsterschale mündet und welches an der Innenverkleidung, beispielsweise anhand einer Klebe- oder Schweißverbindung festgesetzt ist. Eine derartige Abflußleitung bringt einerseits mit sich, daß diese aus einem Kunststoffmaterial hergestellt sein muß, welches annähernd die chemischen und physikalischen Eigenschaften des Innenbehälters aufweist, um eine zumindest annähernd großserientaugliche Prozeßsicherheit für die genannten Verbindungsarten zu gewährleisten. Während bei dem Klebeverfahren das Handling des Klebers, insbesondere dessen freiwerdenden Lösungsmitteldämpfe problematisch sind, erweisen sich beim Verschweißen des Abflußrohres mit dem Innenbehälter die unterschiedlichen Wandstärken zwischen beiden als problematisch, wobei die Wandstärke des Innenbehälters, bedingt durch dessen Herstellverfahren verhältnismäßig starken Schwankungen unterliegt, aber vor allem im Vergleich zu der des Abflußrohres sehr dünnwandig ausgeführt ist, wodurch die Plastifizierbarkeit beider Bauteile an der Verbindungsstelle deutlich unterschiedlich ist, so daß es vorkommen kann, daß der dünnwandige Innenbehälter durch die Schmelzwärmezufuhr Schaden nimmt.

Der Erfindung liegt die Aufgabe zugrunde, bei einem Kühlgerät gemäß dem Oberbegriff des Anspruchs 1 mit einfachen konstruktiven Maßnahmen eine Wasserabführung aus der Sammelrinne bereitzustellen.

Diese Aufgabe wird gemäß der Erfindung dadurch gelöst, daß das Wandprofil einen Wassereinlaufstutzen aufweist, welcher mit einem an die Sammelrinne mitangeformten Ablaufstutzen zu einer das Schmelzwasser führenden Rohrleitung zusammengefügt ist.

Der an dem Innenbehälter, im Bereich der Sammelrinne mitangeformte Ablaufstutzen eröffnet die Möglichkeit, diesen mit dem Wassereinlaufstutzen am Wandprofil, zum Beispiel in Art einer Steckverbindung, gegebenenfalls unter Verwendung von Dichtmitteln zusammenzufügen, wodurch sowohl ein fertigungstechnisch schwer handhabbares Klebeverfahren als auch das fertigungstechnisch unsichere, gegebenenfalls zu Wasser- und Schaumundichtigkeiten an der Verbindungsstelle führende Schweißverfahren vermieden ist.

Gemäß einer bevorzugten Ausführungsform des Gegenstandes der Erfindung ist vorgesehen, daß der Wassereinlaufstutzen den an die Sammelrinne mitangeformten Ablaufstutzen überlappend umgibt und die Überlappungsstelle mit einem Dichtmittel versehen ist, durch welches der Wassereinlaufstutzen und der Ablaufstutzen zumindest flüssigkeitsdicht miteinander verbunden sind.

Hierdurch ergibt sich die Möglichkeit, den Öffnungsquerschnitt des Wassereinlaufstutzens so auf die Außenabmessung des Ablaufstutzens abzustimmen, daß diese zur Erleichterung der Montage an der Fügestelle mit Spiel zusammenfügbar sind, wobei das zusätzlich vorzusehende Dichtmittel lediglich das Eindringen von in flüssigen Ausgangskomponenten eingebrachten Wärmeisolationsmaterial an der Fügestelle zu verhindern hat, während durch die Art des Zusammenfügens, nämlich das Einfügen des Ablaufstutzens in den Wassereinlaufstutzen, prinzipbedingt bereits einen Schmelzwasseraustritt verhindert.

Entsprechend einer weiteren bevorzugten Ausführungsform des Gegenstandes der Erfindung ist vorgesehen, daß der Wassereinlaufstutzen an das Wandprofil mitangeformt ist.

Durch eine derartige Maßnahme ist die Teilezahl zur Herstellung einer Wasserabführleitung aus der Sammelrinne deutlich reduziert und somit sowohl der Montagevorgang als auch die Teilelogistik deutlich vereinfacht. Ferner sind auch die Lagerhaltungskosten verringert.

Entsprechend einer nächsten bevorzugten Ausführungsform des Gegenstandes der Erfindung ist vorgesehen, daß der Wassereinlaufstutzen als mit einer Bajonett-Verriegelung versehenes Rohrelement ausgebildet ist, welches an einem seiner freien Enden anhand der Bajonett-Verriegelung mit dem Wandprofil verbindbar ist und welches eine über den Rohrumfang angeordnete, der Bajonett-Verriegelung vorgelagerte elastische Dichtlippe aufweist, welche im Verbindungszustand abdichtend am Wandprofil anliegt.

Eine derartige Lösung ermöglicht eine besonders einfache Herstellung des beispielsweise aus Kunststoffspritzguß gefertigten Wandprofiles, welches dann in einem ebenfalls sehr einfachen und fertigungsfreundlichen Montagevorgang mit dem Wassereinlaufstutzen komplettierbar ist.

Nach einer weiteren bevorzugten Ausführungsform des Gegenstandes der Erfindung ist vorgesehen, daß der Wassereinlaufstutzen auslaufseitig bündig mit dem Wandprofil abschließt und mit Mitteln zum Abtropfen des Schmelzwassers versehen ist.

Durch die auslaufseitig bündige Anordnung des Wassereinlaufstutzens ist die Montage einer über dem Verdichter im Maschinenraum befindlichen Verdunstungsschale deutlich erleichtert. Gleichzeitig ist ein sicheres Einleiten des Schmelzwassers in die Verdunstungsschale gewährleistet.

Besonders zielgerichtet ist das Schmelzwasser der Verdunstungsschale zugeführt, wenn nach einer nächsten vorteilhaften Ausführungsform des Gegenstandes der Erfindung vorgesehen ist, daß die Mittel zum Abtropfen des Schmelzwassers als an den Wassereinlaufstutzen auslaufseitig mitangeformte Abtropfnasen ausgebildet sind.

Fertigungstechnisch besonders einfach herstellbar sind die Mittel zum sicheren Abtropfen des Schmelzwassers in die Verdunstungsschale, wenn gemäß einer alternativen Ausführungsform des Gegenstandes der Erfindung vorgesehen ist, daß die Mittel zum Abtropfen des Schmelzwassers aus dem Wassereinlaufstutzen zumindest im Nahbereich seiner Außenkontur abschnittsweise umgebende Öffnungsschlitze im Wandprofil ausgebildet sind.

Entsprechend einer weiteren bevorzugten Ausführungsform des Gegenstandes der Erfindung ist vorgesehen, daß das Dichtmittel als ein den Wassereinlaufstutzen zuflußseitig umgebendes Formteil ausgebildet ist, welches zumindest die Öffnungsschlitze abdeckt und den Bereich der Fügestelle zwischen dem Wassereinlaufstutzen und dem Ablaufstutzen abdichtend überdeckt.

Auf diese Weise ist durch ein einziges Dichtmittel sowohl der Eintritt des Wärmeisolationsmaterials in die Fügestelle als auch in die Öffnungschlitze verhindert, so daß sowohl die Durchflußöffnung der aus dem Wassereinlaufstutzen und dem Ablaufstutzen gebildeten Rohrleitung, als auch das sichere Abtropfen des Schmelzwassers durch das
in flüssigen Ausgangskomponenten beim Aufschäumvorgang des wärmeisolierenden Gehäuses mit Wärmeisolationsmaterial nicht beeinträchtigt ist.

Nach einer weiteren bevorzugten Ausführungsform des Gegenstandes der Erfindung ist vorgesehen, daß das Dichtmittel als eine am zuflußseitigen freien Ende des Wassereinlaufstutzens ringsum angeordnete Dichtlippe ausgebildet ist, welche den Ablaufstutzen konturengetreu abdichtend umgibt.

Durch eine derartige Ausführungsform ist die Abdichtung an der Fügestelle zwischen dem Wassereinlaufstutzen und dem Ablaufstutzen bereits nach deren Fügevorgang gewährleistet.

Besonders einfach und kostengünstig herstellbar ist ein Ablaufstutzen, wenn nach einer weiteren vorteilhaften Ausgestaltung des Gegenstandes der Erfindung vorgesehen ist, daß der Ablaufstutzen als ein in die Sammelrinne eingeformte, geschlossen flächig ausgeführte Vertiefung ausgebildet ist, in welche spanabhebend eine Abflußöffnung eingebracht ist.

Besonders positionsgenau und rasch einbringbar ist eine Abflußöffnung in die Vertiefung, wenn nach einer letzten bevorzugten Ausführungsform des Gegenstandes der Erfindung vorgesehen ist, daß die Vertiefung im Zentrum ihrer Bodenfläche eine Prägung aufweist, in welcher ein Schneidwerkzeug zur spanabhebenden Einbringung der Abflußöffnung zentrierbar ist.

Die Erfindung ist in der nachfolgenden Beschreibung anhand eines in den beigefügten Zeichnungen vereinfacht dargestellten Ausführungsbeispieles erläutert.

Es zeigen:
- Fig. 1: ein wärmeisolierendes Gehäuse eines Einbaukühlschrankes mit an der Seite seiner Innenverkleidung vorgesehenen Tauwasserablaufrinne, deren Ablaufstutzen mit einem Wassereinlaufstutzen, angeordnet an einem den Maschinenraum auskleidenden Wandprofil, zusammengefügt ist, im Längsschnitt,
- Fig. 2: in einem vergrößerten Ausschnitt das wärmeisolierende Gehäuse im Bereich der Tauwasserablaufrinne,
- Fig. 3: ausschnittsweise vergrößert dargestellt das Wandprofil mit dem daran angeordneten, von Abtropföffnungen umgebenen Wassereinlaufstutzen in Draufsicht, und
- Fig. 4: eine sowohl die Verbindungsstelle zwischen dem Wassereinlaufstutzen und dem Ablaufstutzen als auch die Abtropföffnungen schaumseitig abdichtenden, geschnitten dargestellten Dichtmittel, in raumbildlicher Ansicht von vorne.

Gemäß Fig. 1 ist ein zum Aufbau eines Einbaukühlschrankes geeignetes wärmeisolierendes Gehäuse 10 gezeigt, welches an seiner Rückseite eine stufenartige Einbuchtung 11 zur Ausbildung eines Maschinenraumes 12 aufweist, innerhalb welchem ein Kältemittelverdichter 13 und eine darüber angeordnete Verdunstungsschale 14 vorgesehen ist. Das Gehäuse 10 weist einen in zwei Abschnitte unterteilten Innenraum 15 auf, in dessen oben liegendem Bereich ein von einem im Querschnitt C-förmig ausgebildeten Verdampfer 16 gekühltes Dreisterne-Gefrierfach 17 angeordnet ist, unterhalb welchem ein Kühlfach 18 vorgesehen ist, welches von einem an der Rückwand des Kühlfaches 18 angeordneten Verdampfers 19 gekühlt ist. Sowohl das Gefrierfach 17 als auch das Kühlfach 18 sind durch eine zusammenhängende, durch Tiefziehen einer Kunststoffplatine erzeugte Innenverkleidung 20 ausgekleidet, an welche sich eine von einer Außenverkleidung 21 außenseitig abgedeckte Wärmeisolationsschicht 22 anschließt und an welcher wärmeisolationsseitig in wärmeleitendem Kontakt die Verdampfer 16 und 19 angebracht sind. Unterhalb des Verdampfers 19 ist eine einstückig an die Innenverkleidung mitangeformte Sammelrinne 23 vorgesehen, welche zum Auffangen des beim Abtauvorgang des Verdampfers 19 anfallenden Schmelzwassers dient und welche in den horizontalen Abschnitt der stufenartigen Einbuchtung 11 ragt. Die Sammelrinne 23 weist ein Gefälle auf, welches auf einen einstückig an die Sammelrinne 23 mitangeformten, trichterähnlichen Ablaufstutzen 24 ausgerichtet ist, dessen freies Ende mit einer Abflußöffnung 25 versehen ist. Der Ablaufstutzen 24 ist durch eine in die Sammelrinne 23 spanlos eingeformte, im Querschnitt kegelstumpfähnlich ausgebildete Vertiefung erzeugt, in dessen mit geringerem Durchmesser ausgestatteten Bodenfläche die Ablauföffnung 25 vorgesehen ist. Das freie mit der Ablauföffnung 25 versehene Ende des Ablaufstutzens 24 ragt in das einlaufseitige Ende eines einstückig an ein den Maschinenraum 12 auskleidenden Wandprofil 26 mitangeformten Wassereinlaufstutzens 27. Dieser schließt maschinenraumseitig bündig mit der dem Maschinenraum 12 zugewandten Außenseite des Wandprofiles 26 ab und ist an seiner Außenkontur mit drei unmittelbar an seine Außenfläche anschließenden Öffnungsschlitzen 28 umgeben, welche zur Halterung des Wassereinlaufstutzens 27 am Wandprofil 26 durch Zwischenstege 29 voneinander getrennt sind und welche als Mittel zum Abtropfen des in den Wassereinlaufstutzen 27 einfließenden Schmelzwassers dadurch dient, daß der adhäsive Weitertransport des Schmelzwassers entlang der maschinenraumseitigen Außenfläche des Wandprofiles 26 durch die Öffnungsschlitze 28 unterbrochen ist. Der Wassereinlaufstutzen 27, der zusammen mit dem Ablaufstutzen 24 eine das Schmelzwasser von der Sammelrinne 23 in die Verdunstungsschale 14 überleitende Rohrleitung bildet, ist an seiner Außenkontur von einem geschäumten, quaderähnlich ausgebildeten Dichtkörper 30 umgeben, welcher mit einer zylindrischen Durchgangsbohrung 31 ausgestattet ist, deren Innendurchmesser an den Außendurchmesser des Wassereinlaufstutzens 27 angepaßt ist. Der Dichtkörper 30 weist eine obere Dichtfläche 32 und eine untere Dichtfläche 33 auf, von denen die obere Dichtfläche 32 im Einbauzustand des Dichtkörpers 30 an der ihr zugewandten Außenwand der Tauwasserablaufrinne 23 dichtend anliegt, während die ihr gegenüberliegende untere Dichtfläche 33 die Öffnungsschlitze 28 wärmeisolationsseitig abdichtend überdeckt und an der der Wärmeisolation zugewandten Außenseite des Wandprofils 26 anliegt. Durch die abdichtende Anlage des Dichtkörpers 30 mit seinen Dichtflächen 32 bzw. 33 an der schaumseitigen Außenseite der Tauwasserablaufrinne 23 bzw. der Außenseite des Wandprofiles 26 ist erreicht, daß das in flüssigen Ausgangskomponenten eingebrachte Wärmeisolationsmaterial 22 sowohl von der Fügestelle des Ablaufstutzens 24 mit dem Wassereinlaufstutzen 27 als auch von den Öffnungsschlitzen 28 abgehalten ist, so daß weder die Öffnungsschlitze 28 noch der Öffnungsquerschnitt der das Schmelzwasser von der Sammelrinne 23 in die Verdunstungsschale 14 überführenden Rohrleitung mit dem Wärmeisolationsmaterial 22 verlegt werden können.

## Patentansprüche

1. Kühlgerät mit einem von einer Tür verschließbaren und von einer Innenverkleidung (20) ausgekleideten wärmeisolierten Kühlraum (15), welcher von einem zumindest an einer seiner aufrechten Wände vorgesehenen abtaubaren Verdampfer (19) gekühlt ist, unterhalb welchem eine das bei einem Abtauvorgang anfallende Schmelzwasser sammelnde, an die Innenverkleidung mitangeformte Sammelrinne (23) mit einer Abflußöffnung (25) angeordnet ist, über welche das Schmelzwasser in einem zumindest abschnittsweise unter dem Kühlraum befindlichen Maschinenraum (12) abgeführt ist, welcher zumindest an seiner Decke mit einem Wandprofil (26) verkleidet ist, **dadurch gekennzeichnet, daß** das Wandprofil (26) einen Wassereinlaufstutzen (27) aufweist, welcher mit einem an die Sammelrinne (23) mitangeformten Ablaufstutzen (24) zu einer das Schmelzwasser führenden Rohrleitung zusammengefügt ist.

2. Kühlgerät nach Anspruch 1, **dadurch gekennzeichnet, daß** der Wassereinlaufstutzen (27) den an die Sammelrinne (23) mitangeformten Ablaufstutzen (24) überlappend umgibt und die Überlappungsstelle mit einem Dichtmittel (30) versehen ist, durch welches der Wassereinlaufstutzen (27) und der Ablaufstutzen (24) zumindest flüssigkeitsdicht miteinander verbunden sind.

3. Kühlgerät nach Anspruch 1 oder 2, **dadurch gekennzeichnet, daß** der Wassereinlaufstutzen (27) an das Wandprofil (26) mitangeformt ist.

4. Kühlgerät nach einem der Ansprüche 1 oder 2, **dadurch gekennzeichnet, daß** der Wassereinlaufstutzen (27) als ein an einem seiner freien Enden mit einer Bajonett-Verriegelung versehenes Rohrelement ausgebildet ist, welches anhand der Bajonett-Verriegelung mit dem Wandprofil (26) verbindbar ist und welches eine über den Rohrumfang angeordnete, der Bajonett-Verriegelung vorgelagerte elastische Dichtlippe aufweist, welche im Verbindungszustand abdichtend am Wandprofil (26) anliegt.

5. Kühlgerät nach einem der Ansprüche 1 bis 4, **dadurch gekennzeichnet, daß** der Wassereinlaufstutzen (27) auslaufseitig bündig mit dem Wandprofil (26) abschließt und mit Mitteln zum Abtropfen des Schmelzwassers versehen ist.

6. Kühlgerät nach Anspruch 5, **dadurch gekennzeichnet, daß** die Mittel zum Abtropfen des Schmeizwassers als an dem Wassereinlaufstutzen (27) auslaufseitig mitangeformte Abtropfnasen ausgebildet sind.

7. Kühlgerät nach Anspruch 5, **dadurch gekennzeichnet, daß** die Mittel zum Abtropfen des Schmelzwassers als an dem Wassereinlaufstutzen (27) zumindest im Nahbereich seiner Außenkontur abschnittsweise umgebende Öffnungsschlitze (28) im Wandprofil (26) ausgebildet sind.

8. Kühlgerät nach einem der Ansprüche 2, **dadurch gekennzeichnet, daß** das Dichtmittel (30) als ein den Wassereinlaufstutzen (27) zuflußseitig umgebendes Formteil ausgebildet ist, welches zumindest die Öffnungsschlitze (28) abdeckt und den Bereich der Fügestelle zwischen dem Wassereinlaufstutzen (27) und dem Ablaufstutzen (24) abdichtend überdeckt.

9. Kühlgerät nach Anspruch 2, **dadurch gekennzeichnet, daß** das Dichtmittel als eine am zuflußseitigen freien Ende des Wassereinlaufstutzens (27) ringsum angeordnete Dichtlippe ausgebildet ist, welche den Ablaufstutzen (24) konturengetreu abdichtend umgibt.

10. Kühlgerät nach Anspruch 1, 2, 8 oder 9, **dadurch gekennzeichnet, daß** der Ablaufstutzen (24) als eine in die Sammelrinne (23) eingeformte, geschlossenflächig ausgeführte Vertiefung ausgebildet ist, in welche spanabhebend eine Abflußöffnung (25) eingebracht ist.

11. Kühlgerät nach Anspruch 10, **dadurch gekennzeichnet, daß** die Vertiefung im Zentrum der Bodenfläche eine Prägung aufweist, in welcher ein Schneidwerkzeug zur spanabhebenden Eindringung der Abflußöffnung (25) zentrierbar ist.

## Claims

1. Cooling appliance with a thermally insulated cooling chamber (15) which is closable by a door and lined by an inner lining (20) and which is cooled by a defrostable evaporator (19) which is provided at at least one of the upright walls of the cooling chamber and below which is arranged a collecting channel (23), which collects the melt water arising during a defrosting process and which is integrally formed with the inner lining, with an outflow opening (25) by way of which the melt water is drained into a machine compartment (26) disposed at least in sections below the cooling chamber and clad at least at its roof by a wall profile member (26), **characterised in that** the wall profile member (26) has a water inlet connection (27) which is combined with a outflow connection (24), which is integrally formed at the collecting channel (23), into a pipe duct conducting the melt water.

2. Cooling apparatus according to claim 1, **characterised in that** the water inlet connection (27) surrounds the outflow connection (24), which is integrally formed with the collecting channel (23), in overlapping manner and the overlap location is provided with a sealing means (30) by which the water inflow connection (27) and the outflow connection (24) are connected together in at least liquid-tight manner.

3. Cooling appliance according to claim 1 or 2, **characterised in that** the water inlet connection (27) is integrally formed at the wall profile member (26).

4. Cooling appliance according to one of claims 1 and 2, **characterised in that** the water inlet connection (27) is formed as a pipe element which is provided at its free end with a bayonet lock and is connectible by virtue of the bayonet lock with the wall profile member (26) and which has a resilient sealing lip which is arranged around the pipe circumference and premounted at the bayonet lock and which in the connected state sealingly bears against the wall profile member (26).

5. Cooling appliance according to one of claims 1 to 4, **characterised in that** the water inlet connection (27) closes off at the outlet end flushly with the wall profile member (26) and is provided with means for draining off the melt water.

6. Cooling appliance according to claim 5, **characterised in that** the means for drainage of the melt water are constructed as drainage noses integrally formed at the water inlet connection (27) at the outlet end.

7. Cooling appliance according to claim 5, **characterised in that** the means for drainage of the melt water are constructed as opening slots (28), which surround the water inlet connection (27) in sections at least in the vicinity of its outer contour, in the wall profile member (26).

8. Cooling appliance according to one of claims 2, **characterised in that** the sealing means (30) is constructed as a moulded part which surrounds the water inlet connection (27) at the inflow side and which at least partly covers the opening slots (28) and covers over the region of the joint location between the water inlet connection (27) and the outlet connection (24).

9. Cooling appliance according to claim 2, **characterised in that** the sealing means is constructed as a sealing lip which is annularly arranged at the inflow free end of the water inlet connection (27) and which sealingly surrounds the outlet connection (24) true to profile.

10. Cooling appliance according to claim 1, 2, 8 or 9, **characterised in that** the outlet connection (24) is formed as a closed area depression which is integrally formed in the collecting channel (23) and in which an outflow opening (25) is formed by cutting away.

11. Cooling appliance according to claim 10, **characterised in that** the depression in the centre of the base surface has an embossing in which a cutting tool can be centred for cutting penetration of the outflow opening (25).

## Revendications

1. Appareil réfrigérant avec un espace réfrigérant (15) calorifugé, revêtu d'un habillage intérieur (20) et pouvant être fermé par une porte, cet espace réfrigérant étant réfrigéré par un évaporateur (19) dégivrable prévu au moins sur l'une de ses parois verticales, en dessous duquel évaporateur est placée une gouttière de récupération (23), avec une ouverture d'évacuation (25), formée dans l'habillage intérieur et récupérant l'eau de dégivrage provenant d'une opération de dégivrage, au moyen de laquelle gouttière de récupération l'eau de dégivrage est amenée dans un espace de machine (12) se trouvant en dessous de l'espace réfrigérant au moins par sections, lequel espace de machine est recouvert d'un profilé de paroi (26) au moins sur son plafond, **caractérisé en ce que** le profilé de paroi (26) présente une tubulure d'entrée de l'eau (27), laquelle est assemblée à une tubulure d'évacuation (24) formée sur la gouttière de récupération (23) en un tube conduisant l'eau de dégivrage.

2. Appareil réfrigérant selon la revendication 1, **caractérisé en ce que** la tubulure d'entrée de l'eau (27) entoure la tubulure d'évacuation (24) formée sur la gouttière de récupération (23) en la chevauchant et **en ce que** le point de chevauchement est muni d'un moyen d'étanchéité (30) grâce auquel la tubulure d'entrée de l'eau (27) et la tubulure d'évacuation (24) sont raccordées entre elles au moins de manière étanche aux liquides.

3. Appareil réfrigérant selon la revendication 1 ou 2, **caractérisé en ce que** la tubulure d'entrée de l'eau (27) est formée sur le profilé de paroi (26).

4. Appareil réfrigérant selon l'une des revendications 1 ou 2, **caractérisé en ce que** la tubulure d'entrée de l'eau (27) est formée comme un élément tubulaire muni d'un verrouillage à baïonnette sur l'une de ses extrémités libres, lequel élément tubulaire est raccordable au profilé de paroi (26) à l'aide du verrouillage à baïonnette et présente une lèvre d'étanchéité élastique placée sur le pourtour du tube et installée en amont du verrouillage à baïonnette, cette lèvre d'étanchéité étant adjacente au profilé de paroi (26) de manière étanche en état de raccordement.

5. Appareil réfrigérant selon l'une des revendications 1 à 4, **caractérisé en ce que** la tubulure d'entrée de l'eau (27) se termine au même niveau que le profilé de paroi (26) du côté sortie et est munie de moyens pour l'égouttement de l'eau de dégivrage.

6. Appareil réfrigérant selon la revendication 5, **caractérisé en ce que** les moyens pour l'égouttement de l'eau de dégivrage sont formés comme des nez d'égouttement formés sur la tubulure d'entrée de l'eau (27) du côté sortie.

7. Appareil réfrigérant selon la revendication 5, **caractérisé en ce que** les moyens pour l'égouttement de l'eau de dégivrage sont formés comme des fentes d'ouverture (28) dans le profilé de paroi (26), qui entourent la tubulure d'entrée de l'eau (27) au moins par sections dans la partie proche de son contour extérieur.

8. Appareil réfrigérant selon l'a revendication 2, **caractérisé en ce que** le moyen d'étanchéité (30) est formé comme une pièce moulée entourant la tubulure d'entrée de l'eau (27) du côté entrée, laquelle pièce moulée couvre au moins les fentes d'ouverture (28) et recouvre de manière étanche la partie du point de jonction entre la tubulure d'entrée de l'eau (27) et la tubulure d'évacuation (24).

9. Appareil réfrigérant selon la revendication 2, **caractérisé en ce que** le moyen d'étanchéité (30) est formé comme une lèvre d'étanchéité placée tout autour de la tubulure d'entrée de l'eau (27) sur l'extrémité libre de celle-ci du côté entrée, laquelle lèvre d'étanchéité entoure la tubulure d'évacuation (24) de manière conforme au contour et de manière étanche.

10. Appareil réfrigérant selon la revendication 1, 2, 8 ou 9, **caractérisé en ce que** la tubulure d'évacuation (24) est formée comme un approfondissement formé dans la gouttière de récupération (23) et exécuté sur une surface fermée, dans lequel approfondissement est logée une ouverture d'évacuation (25) par enlèvement de copeaux.

11. Appareil réfrigérant selon la revendication 10, **caractérisé en ce que** l'approfondissement présente un estampage au centre de la surface de fond, dans lequel un outil de coupe peut être centré pour la pénétration par enlèvement de copeaux de l'ouverture d'évacuation (25).
